# EUROPÄISCHE PATENTSCHRIFT

(11) **EP 0 360 896 B1**
(45) Veröffentlichungstag und Bekanntmachung des Hinweises auf die Patenterteilung: **19.06.1991**
(21) Anmeldenummer: 88115939.6
(22) Anmeldetag: 28.09.1988
(51) Int. Cl.: A63B 69/00

(54) **Basketball-Rückführgerät**
Basketball return device
Dispositif de retour pour le basketball

(43) Veröffentlichungstag der Anmeldung: 04.04.1990
(73) Patentinhaber: Jakobs, Benedikt, D-8960 Kempten (DE)
(72) Erfinder: Jakobs, Benedikt, D-8960 Kempten (DE)
(74) Vertreter: Hübner, Hans-Joachim, Dipl.-Ing.

(56) Entgegenhaltungen:
- US-A- 1 924 757
- US-A- 3 776 550
- US-A- 4 291 885
- US-A- 4 667 957

## Beschreibung

Die Erfindung betrifft ein Basketball-Rückführgerät mit einer unter dem Korb angeordneten Auffangvorrichtung, deren obere Balleintrittsöffnung größer als diejenige des Korbes ist, sich nach unten verjüngt und eine Ballauslaßöffnung mindestens etwa gleich dem Basketballdurchmesser aufweist, unter der sich ein, um die Vertikalachse der Ballauslaßöffnung schwenkbares längliches Führungsorgan zur etwa radialen Ausgabe des Basketballes anschließt, das oberhalb der Aufstellfläche des Rückführgerätes endet und einen entgegen der Auslaßrichtung über die Vertiaklachse hinausreichenden Abschnitt aufweist.

Ein derartiges Basketball-Rückführgerät ist aus der US-PS 4,579,340 bekannt. Die Auffangvorrichtung erstreckt sich schlauchförmig von ihrer Einlaßöffnung nach hinten, wird dann wieder nach vorn zurückgeführt, wo sich die tiefgelegene Auslaßöffnung befindet. Das Führungsorgan besteht aus einem kurzen horizontalen Rohr, in dessen hinterem Ende sich eine Stoßvorrichtung befindet. Der Basketball fällt in das Rohr und wird mittels der Stoßvorrichtung nach vorn ausgestoßen. Das Rohr ist in einer Horizontalebene schwenkbar. Da sich das Rohr dicht oberhalb des Bodens befindet, berührt der zurückgeführte Basketball schon kurz nach dem Verlassen des Rohres den Boden und rollt in den Bereich der Begrenzung des Freiwurfeldes, wo er vom Spieler aufgenommen und erneut geworfen werden kann. Das Rückführgerät erhöht die Effektivität des Trainings des Spielers. Nachteilig ist jedoch der Aufwand für die Stoßvorrichtung, die noch einen Auslösemechanismus benötigt, der einen einstellbaren automatischen Steuerung oder einer Fußfernsteuerung des Spielers bedarf. Ein schnell aufeinanderfolgendes Werfen mit unterschiedlichen Intervallen erlaubt das bekannte Gerät nicht, da bei Automatikbetrieb die Intervalle vorgegeben sind und bei Handbetrieb immer eine gewisse Zeit vergeht, bis der Ball an den Spieler herangerollt kommt. Außerdem ist nachteilig, daß sich der Spieler jedes Mal zur Aufnahme eines Balles bücken muß, was der üblichen Spielweise nicht entspricht.

Die US-PS 3,776,550 zeigt ein etwas anderes Ballrückführgerät, bei dem sich an die Auslaßöffnung der Auffangvorrichtung eine gebogene Laufrinne anschließt, die zu einer Auswurfvorrichtung führt. Bei diesem Gerät wird dem Spieler der Ball wie bei normaler Spielweise zugeführt, sodaß er sich nicht zu bücken braucht, allerdings wirft die Wurfvorrichtung den Ball immer nur zu einer bestimmten Position. Bezüglich des Aufwandes und der Wurfintervalle liegen dieselben Nachteile, wie bei der vorbeschriebenen Ausführung vor.

Eine einfachere Ausführung eines Ballrückführgerätes zeigt die US-PS 1,924,757. Unmittelbar angrenzend an den Korb sind beidseitig parallele Gitter aufgebaut, zwischen denen bodenseitig eine nach vorn abfallende Rampe gebildet ist, sodaß der geworfene Ball zwischen den Gittern aufgefangen wird und auf die schräge Rampe gelangt und über dem Boden nach vorn zum Spieler zurückrollt. Mit diesem Gerät können nur Würfe von vorn ausgeführt werden, da die Gitter seitiche Würfe verhindern. Eine Sperre im Rampenbereich muß von Hand betätigt werden, um jeweils einen Ball zur Ausgabe freizugeben.

Die US-PS 3,233,896 schließlich zeigt eine besonders einfache Lösung, bei der am Korbauslaß ein Schlauch befestigt ist, der vom Korb frei herabhängt und dann längs des Bodens zu irgend einer Stelle der Strafraumbegrenzung gelegt werden kann. Fraglich ist aber, ob der Ball auf dem ebenen Boden innerhalb des Schlauches überhaupt bis zum Schlauchende gelangt, jedenfalls muß sich der Spieler ebenfalls zum Aufheben des Balles bücken und das Wurfintervall bestimmt unveränderlich die Ausgabe für das Rückführgerät.

Aufgabe der Erfindung ist es, das eingangs genannte Basketball-Rückführgerät einfacher und kostengünstiger so auszubilden, daß der Spieler den Ball an der Strafraumgrenze aufnehmen kann, ohne sich zu bücken und die Abgabeposition von Hand in einfacher Weise längs der Strafraumgrenze verändern kann.

Diese Aufgabe wird bei dem Basketball-Rückführgerät der eingangs genannten Art dadurch gelöst, daß das Führungsorgan als nach außen schräg abwärts geneigte Laufrinne ausgebildet ist, deren Länge größer als die Bauhöhe des Rückführgerätes ist, und über die Auffangvorrichtung hinaus bis etwa in den Bereich der Begrenzung des Freiwurffeldes reicht, daß die Vertikalachse in Abstand vor der Lotrechten des Korbes liegt und daß der sich über die Vertikalachse nach hinten erstreckende Abschnitt als mit einem Ausgleichsgewicht belasteter Arm ausgebildet ist, das so bemessen ist, daß die Laufrinne mit allen mir ihr verschwenkbaren Teilen schwerpunktmäßig in der Vertikalachse mindestens angenähert ausbalanciert ist.

Die Erfindung vereinigt alle Vorteile der bekannten Geräte, ohne jedoch deren Nachteile zu haben. Die Auslaßöffnung der Auffangvorrichtung wird höher gelegt, sodaß sich mit ausreichendem Gefälle eine sehr lange Laufrinne anschließen kann, die gleichwohl noch in genügendem Abstand oberhalb des Bodens endet. Eine Ausstoßvorrichtung oder eine Wurfmaschine benötigt das neue Rückführgerät nicht. Die Laufrinne ist vorzugsweise am Ende mit einem stirnseitigen Anschlag versehen. Dadurch sammeln sich die geworfenen Bälle am Ende der Laufrinne und der Spieler kann in beliebigen Intervallen den jeweils vordersten Ball entnehmen und den Wurf ausführen. Dazu braucht er seinen Blick nicht vom Korb abzuwenden, da der zu entnehmende Ball immer an der gleichen Stelle positioniert ist. Dank der Schwerbarkeit der Laufrinne um die vertikale Achse kann das Laufrinnenende an jede beliebige Position der Strafraumbegrenzung bewegt werden. Die Neigung mindestens eines Teils der Laufrinne ist gemäß einer wichtigen Ausgestaltung der Erfindung einstellbar, sodaß sich der Spieler die Höhe der Abgabeposition des Balles einstellen kann. Dank des Ausgleichsgewichtes ist die sehr lang auskragende Laufrinne schwerpunktmäßig in der Schwenkachse ausbalanciert, sodaß ein leichter Anstoß des Laufrinnenendes ausreicht, um die Laufrinne in Schwenkbewegung zu versetzen. Eine kombinierte Axial-Radialkugellagerung trägt zur leichtgängigen Verschwenkbarkeit bei. Gemäß einer Ausgestaltung kann das Vorderende der Laufrinne durch einen hohlen, dünnwandigen, großvolumigen Drehkörper zusätzliche am Boden abgestützt sein, der vorzugsweise mit einem Auftriebsmedium leichter als Luft, insbesondere Helium gefüllt ist. Damit läßt sich das Ausgleichsgewicht reduzieren und man kommt zu einer leichteren Bauweise.

Gemäß einer Ausgestaltung der Erfindung ist die Auffangvorrichtung als flacher Trichter ausgebildet, dessen mittlere, zwischen Ein- und Auslaßöffnung gemessene Höhe kleiner als die kleinste lichte Weite der Einlaßöffnung ist. Die Wände des Trichtes haben gerade eine so geringe Neigung, daß der Ball sicher aufgefangen und zur Auslaßöffnung geleitet wird, jeodch mit dem Ziel, die Auslaßöffnung so hoch wie möglich zu legen, damit eine sichere und schnelle Überführung längs der langen Laufrinne bis zur Ausgabeposition gewährleistet ist.

Es versteht sich, daß die Einlaßöffnung groß genug ist, sodaß auch Fehlwürfe in die trichterförmige Auffangvorrichtung gelangen. Die Einlaßöffnung ist gemäß einer weiteren Ausgestaltung der Erfindung von einem unfangsgeschlossenen Rahmen begrenzt, zwischen dem und der Auslaßöffnung sich eine relativ straff gespannte Bespannung aus Netz oder Tuch befindet. Die Straffheit der Bespannung dient ebenfalls dem Zweck, die Auslaßöffnung auf einem möglichst hohen Niveau positionieren zu können.

Ein weiteres Merkmal der Erfindung besteht noch darin, daß sich die Auslaßöffnung weit vor dem Hinterrand der Einlaßöffnung befindet. Vorzugsweise liegt die Auslaßöffnung noch vor der Längsmitte der Einlaßöffnung. Dank dieses Merkmals übernimmt die Auffangvorrichtung einen Teil des Rückführweges des Balles vom Korb zum Spieler, sodaß die Länge der Laufrinne entsprechend verkürzt wer den kann.

Die Laufrinne besteht vorzugsweise aus mindestens zwei teleskopartig verschiebbaren Abschnitten. Damit kann die Abgabeposition in radialer Richtung verändert werden, somit auch der Abstand des Spielers vom Korb. Außerdem ermöglicht diese Ausbildung das Verstauen des Rückführgerätes bei Nichtgebrauch. Zu demselben Zweck ist weiterhin vorzugsweise vorgesehen, daß ein die Auslaßöffnung begrenzender umfangsgeschlossener Rahmen aus zwei in der Längsmitte geteilten Hälften besteht, die um die Längsmittellinie schwenkbar miteinander verbunden sind. Besonders vorteilhaft sind Gelenke für die beiden Rahmenhälften, die ihre gegenseitige Abstützung in der Funktionsstellung bewirken, sodaß die Rahmenhälften bei Nichtgebrauch nach oben zusammengeklappt werden, wobei die Bespannung an den Rahmenhälften verbleiben kann. Der Rahmen der Auffangvorrichtung liegt in seiner Funktionsstellung vorzugsweise in einer schräg nach vor abfallenden Ebene, damit der Sichtbereich des Spielers nicht behindert wird.

Das Basketball-Rückführgerät weist vorzugsweise einen verfahrbaren nach vorn und seitlich offenen Rahmen auf, der die Streben für die Bespannung abstützt und in dem sich das Drehlager für die Laufrinne befindet, wobei der Korb mit seiner vertikalen Prallwand am Hinterrand des Rahmens befestigt werden kann. Ein und derselbe Rahmen trägt somit nicht nur die Auffangvorrichtung mit der Laufrinne, sondern auch den Korb mit Prallwand, sodaß ein zusätzlicher Korbständer entfällt.

Anhand der Zeichnung, die ein Ausführungsbeispiel darstellt, sei die Erfindung näher beschrieben. Es zeigt
FIG. 1 eine schematische Seitenansicht des neuen Ballrückführgerätes,
FIG. 2 eine Draufsicht auf das Ballrückführgerät
   und
FIG. 3 eine vergrößerte Schnittansicht der in FIG. 1 gestrichelt umrandeten Lagerung der Laufrinne am Rahmen.

Ein gegebenenfalls höhenverstellbarer vorn offener fahrbarer in Seitenansicht etwa C-förmiger Rahmen 10 weist zwei identische Seitenrahmen 12 auf, die durch Querstreben 14 miteinander verbunden sind. Am oberen Teil des Rahmens 10 sind Rohrstücke 16 angeschweißt in die vier schräg nach oben ragende Streben 18, 20 herausnehmbar eingesteckt sind. Rückseitig befindet sich an beiden Seitenrahmen 12 je eine oben offene Tasche 22, in die eine vertikale Strebe 24 eingesteckt ist. Beide Streben 24 sind im Abstand oberhalb des Rahmens 10 durch eine Querschiene 26 verbunden, die beidseitig über den Rahmen 10 vorsteht. An dieser Querschiene ist ein trichterförmiges Netz 28 aufgehängt, dessen Oberrand 30 in die vier Streben 18, 20 eingehängt ist und eine Balleinfangöffnung definiert. An der Querschiene 26 ist eine Prallplatte 32 mit Korb 34 lösbar befestigt, die strichpunktiert dargestellt sind, da sie auch an einem separaten Ständer angebracht sein können, an den der Rahmen 10 herangefahren werden kann.

Der Oberrand 30 des trichterförmigen Netzes 28 liegt in einer nach vorn schräg abfallenden und dicht unter dem Korb 34 hindurchgehenden Ebene, sodaß die Sicht des Spielers auf den Korb 34 nicht behindert ist.

Das trichterförmige Netz 28 hat einen kreisförmigen Unterrand 36, der eine Ballauslaßöffnung definiert und der in einen Ring 38 eingehängt ist, der an einer Lagermuffe 40 lösbar befestigt ist, die ihrerseits auf einem Ringflansch 42 befestigt ist, der zwischen zwei Querstreben 14 des Rahmens 10 angeschweißt ist. Von unten ist eine weitere Lagermuffe 44 an den Ringflansch 42 angeschraubt.

In den beiden Lagermuffen 40, 44 ist das vertikale obere Ende eines Rohrbogens 46 mittels zweier Radialkugellager 48, 50 und eines Axialkugellagers 52 um die Vertikalachse 54 der Ballauslaßöffnung (Unterrand 36) frei drehbar gelagert. Der Rohrbogen 46 erstreckt sich über einen Umfangswinkel von nicht ganz 90° und hat einen Rohrinnendurchmesser entsprechend dem Durchmesser des Basketballes. An das Auslaßende des Rohrbogens 46 schließt sich eine gerade lange Laufrinne 56 an, die leicht abwärts geneigt ist und aus zwei teleskopartig in Längsrichtung ausziehbaren Abschnitten 58, 60 besteht. Der ausziehbare Endabschnitt 60 der Laufrinne 56 weist am Ende einen hochgezogenen Anschlag 62 für die Basketbälle auf.

Die Laufrinne 56 ist über die Schwenkachse 54 hinaus nach hinten durch einen Arm 64 verlängert, der an seinem Ende ein Ausgleichsgewicht 66 trägt, das so bemessen ist, daß die voll ausgezogene und mit zwei Basketbällen belastete Laufrinne 56 einschließlich des Rohrbogens 46 ihren Massenschwerpunkt mindestens angenähert in der Vertikalachse 54 hat. Der Rohrbogen 46 mit der etwa 8 Meter langen Laufrinne 56 ist also so ausbalanciert, daß die Laufrinne 56 ohne Bodenkontakt leicht um etwas mehr als 180° um die Vertikalachse 54 verschwenkt werden kann, wobei vom Basketballspieler ein kleiner Anstoß am Ende der Laufrinne 56 genügt, um die Laufrinne in Schwenkbewegung zu versetzen.

Um bei Leichtbauweise ein Wippen der langen Laufrinne 56 zu vermeiden und das Ausgleichsgewicht 66 gering zu halten ist unterhalb des Vorderendes der Laufrinne 56 ein hohler Drehkörper 68 um eine zur Vertikalachse 54 rechtwinklige in der mittleren Vertikalebene der Laufrinne 56 verlaufende Horizontalachse drehbar gelagert. Der Drehkörper 68 hat einen möglichst großen Durchmesser und berührt den Boden wenigstens dann, wenn die Laufrinne 56 mit mindestens einem Basketball belastet ist. Der Drehkörper 68 ist dünnwandig und von geringem Gewicht. Er ist vorzugsweise hermetisch geschlossen und mit Helium gefüllt, sodaß er als Auftriebskörper wirkt, wie sich aus Figur 1 ergibt, reicht der Drehkörper bis nahe an die Unterseite der Laufrinne 56 heran.

Der Laufrinnenabschnitt 58 besteht aus zwei parallelen Rohren 74, die durch nach unten gebogene Verbindungsglieder 76 in einem Abstand kleiner als der Basketballdurchmesser gehalten sind. Der ausziehbare Laufrinnenabschnitt besteht ebenfalls aus zwei Rohren 78, die jeweils in den Rohren 74 verschiebbar und mittels Klemmschrauben feststellbar sind. Die Rohre 76 weisen keine Verbindungsglieder auf mit Ausnahme des am Ende befindlichen Anschlages 62.

Auf dem Auslaßende des Rohrbogens 46 ist eine Manschette 70 befestigt, an der die Laufrinne 56 mittels eines Klemmstückes 72 bodenseitig schwenkbar ist. Der Arm 64 ist zusätzlich mittels einer Winkelstrebe versteift, die an einer nach hinten weisenden Lasche angreift, welche am oberen Ende des Rohrbogens 46 befestigt ist. Der vertikale Schenkel der Winkelstrebe hat eine Anzahl Löcher, von denen eines von einer Klemmschraube des Armes 64 durchsetzt ist. Durch Wahl der Höhenposition der Befestigungsstelle des Armes 64 läßt sich die Neigung der Laufrinne 56 einstellen.
Die verschwenkbare Laufrinne 56 kann auch motorisch verschwenkt werden. Zu diesem Zweck wird am Außenumfang des Rohrbogens 46 unmittelbar oberhalb oder unterhalb dessen Lagerung ein Zahnkranz befestigt, der von einem Zahnriemen umschlungen wird, der um ein Zahnritzel eines am hinteren Ende des Rahmens 10 befestigten Antriebsmotors mit vertikaler Achse herumgreift. Der Zahnriemen kann außen einen Mitnehmer aufweisen, der auf seiner Bewegungsbahn Endschalter betätigt, sodaß eine automatische Umsteuerung der Bewegungsrichtung der Laufrinne erfolgt. Die Endschalter sind vorzugsweise verstellbar, sodaß der Schwenkbereich der Laufrinne einstellbar ist.

Auch kann auf der Antriebswelle des Motors ein Geber, z.B. ein Magnet befestigt werden, der einen Empfänger, z.B. einen Reedschalter bei jeder Umdrehung betätigt, sodaß die Umdrehungen der Antriebswelle des Motors mit einer Zählschaltung gezählt werden können. Eine einfache Programmsteuerung erlaubt es dann, die Bewegung der Laufrinne vorzuprogrammieren. Genausogut ist es möglich, die Drehzahl des Antriebsmotors zu verändern und damit die Drehgeschwindigkeit der Laufrinne zu beeinflussen.

## Patentansprüche

1. Basketball-Rückführgerät mit einer unter dem Korb angeordneten Auffangvorrichtung (28), deren obere Balleintrittsöffnung größer als diejenige des Korbes (34) ist, sich nach unten verjüngt und eine Ballauslaßöffnung (36) mindestens etwa gleich dem Basketballdurchmesser aufweist, unter der sich ein, um die Vertikalachse (54) der Ballauslaßöffnung (36) schwenkbares längliches Führungsorgan (56) zur etwa radialen Ausgabe des Basketballes anschließt, das oberhalb der Aufstellfläche des Rückführgerätes endet und einen entgegen der Auslaßrichtung über die Vertikalachse (54) hinausreichenden Abschnitt (64) aufweist, dadurch gekennzeichnet, daß das Führungsorgan als nach außen schräg abwärts geneigte Laufrinne (56) ausgebildet ist, deren Länge größer als die Bauhöhe des Rückführgerätes ist, und über die Auffangvorrichtung (28) hinaus bis etwa in den Bereich der Begrenzung des Freiwurffeldes reicht, daß die Vertikalachse (54) in Abstand vor der Lotrechten des Korbes (34) liegt und daß der sich über die Vertikalachse (54) nach hinten erstreckende Abschnitt als mit einem Ausgleichsgewicht (66) belasteter Arm (64) ausgebildet ist, das so bemessen ist, daß die Laufrinne (56) mit allen mit ihr verschwenkbaren Teilen (46, 70, 72) schwerpunktsmäßig in der Vertikalachse (54) mindestens angenähert ausbalanciert ist.

2. Basketball-Rückführgerät nach Anspruch 1, dadurch gekennzeichnet, daß die Auffangvorrichtung (28) als flacher Trichter ausgebildet ist, dessen mittlere zwischen Oberrad (30) und Unterrand (36) gemessene Höhe weniger als die Hälfte der Breite oder der Länge der durch den Oberrand (30) definierten Balleinlaßöffnung ist.

3. Basketball-Rückführgerät nach Anspruch 1 oder 2, dadurch gekennzeichnet, daß der Unterrand (36) der Auffangvorrichtung (28) weit vor dem Hinterende des Oberrandes (30) liegt.

4. Basketball-Rückführgerät nach einem oder mehreren der Ansprüche 1 bis 3, dadurch gekennzeichnet, daß sich an den Unterrand (36) der Auffangvorrichtung (28) nach unten ein Rohrbogen (46) mit etwa 90° Umfangswinkel anschließt, dessen Innendurchmesser dem Basketballdurchmesser entspricht, daß die Laufrinne (56) starr mit dem Rohrbogen (46) verbunden und an dessen Auslaßende angeschlossen ist, und daß das vertikale Einlaßende des Rohrbogens (46) in einem Lagergehäuse (40, 44) um die Vertikalachse (54) drehbar gelagert ist.

5. Basketball-Rückführgerät nach einem oder mehreren der Ansprüche 1 bis 4, dadurch gekennzeichnet, daß die Laufrinne (56) sich aus mindestens zwei teleskopartig ausziehbaren Abschnitten (58, 60) zusammensetzt.

6. Basketball-Rückführgerät nach einem oder mehreren der Ansprüche 1 bis 5, dadurch gekennzeichnet, daß der Oberrand (30) der Auffangvorrichtung (28) von einer schräg nach vorn abfallenden Ebene begrenzt ist.

7. Basketball-Rückführgerät nach einem oder mehreren der Ansprüche 1 bis 6, dadurch gekennzeichnet, daß es einen verfahrbaren vorn und seitlich offenen _ von der Seite gesehen _ etwa C-förmigen Rahmen (10) aufweist, an dem schräg nach oben und außen weisende Streben (18, 20) gehaltert sind, an denen ein trichterförmiges straff gespanntes Netz aufgehängt ist, das die Auffangvorrichtung (28) bildet.

8. Basketball-Rückführgerät nach einem oder mehreren der Ansprüche 1 bis 7, dadurch gekennzeichnet, daß die Laufrinne (56) zwei in gleichem Abstand kleiner als der Basketballdurchmesser angeordnete Rohre aufweist, die durch abwärts gebogene oder gewinkelte Querglieder miteinander verbunden sind.

9. Basketball-Rückführgerät nach einem oder mehreren der Ansprüche 1-8, dadurch gekennzeichnet, daß benachbart dem Ende der Laufrinne (56) unter dieser ein großvolumiger, hohler Drehkörper (68) mit parallel zur mittleren vertikalen Längsebene der Laufrinne (56) liegender Drehachse drehbar gelagert ist.

10. Basketball-Rückführgerät nach Anspruch 9, dadurch gekennzeichnet, daß der Drehkörper (68) hermetisch geschlossen und mit einem Auftriebsmedium, wie Helium gefüllt ist.

## Claims

1. A basketball feedback apparatus comprising a collecting device (28) which is arranged beneath the basket and the upper ball inlet opening of which is larger than that of the basket (34), and which tapers downwards and comprises a ball outlet opening (36) which is at least approximately equal to the basketball diameter, beneath which collecting device (28) is arranged an adjoining elongated guide member (56), pivotable about the vertical axis (54) of the ball outlet opening (36), for the approximately radial delivery of the basketball, which guide member (56) terminates above the bass surface of the feedback apparatus and comprises a portion (64) which extends beyond the vertical axis (54) in the direction opposite to the outlet direction, characterised in that the guide member is formed by a channel (56) which is inclined outwards and obliquely downwards and the length of which is greater than the overall height of the feedback apparatus and which extends beyond the collecting device (28) approximately in the region of the boundary of the free-throw area, that the vertical axis (54) is located at a distance in front of the vertical axis of the basket (34), and that the portion which extends rearwards beyond the vertical axis (54) is formed by an arm (64) loaded by a counter-weight (66), which counter-weight (66) is designed such that the channel (56), together with all the componants (46, 70, 72) pivotable therewith, is at least approximately counter-balanced in the vertical axis (54) in respect of its centre of gravity.

2. A basketball feedback apparatus as claimed in Claim 1, characterised in that the collecting device (28) is formed by a flat funnel, the mean height of which, measured between the upper edge (30) and the lower edge (36), is less than half the breadth of the length of the ball inlet opening defined by the upper edge (30).

3. A basketball feedback apparatus as claimed in claim 1 or 2, characterised in that the lower edge (36) of the collecting device (28) is located far in front of the rear end of the upper edge (30).

4. A basketball feedback apparatus as claimed in one or more of claims 1 to 3, characterised in that the lower edge (36) of the collecting device (28) is adjoined at the bottom by a pipe bend (46), the circumferential angle of which is approximately 90° and the inner diameter of which corresponds to the basketball diameter, that the channel (56) is rigidly attached to the pipe bend (46) and is connected to its outlet end, and that the vertical inlet end of the pipe bend (46) is mounted in a bearing housing (40, 44) so as to be rotatable about the vertical axis (54).

5. A basketball feedback apparatus as claimed in one or more of claims 1 to 4, characterised in that the channel (56) is composed of at least two telescopically extensible portions (58, 60).

6. A basketball feedback apparatus as claimed in one or more of claims 1 to 5, characterised in that that the upper edge (30) of the collecting device (28) is defined by a plane which drops obliquely forwards.

7. A basketball feedback apparatus as claimed in one or more of claims 1 to 6, characterised in that it comprises a transportable frame (10) which is open at the front and at the sides and is approximately C-shaped viewed from the side, and on which are mounted struts (18, 20) which extend obliqualy upwards and outwards and from which is suspended a funnel-shaped, tightly stretched net which forms the collecting device (28).

8. A basketball feedback apparatus as claimed in one or more of claims 1 to 7, characterised in that the channel (56) comprises two pipes which are arranged at an equal distance from one another, which distance is smaller than the basketball diameter, and which are connected to one another by downwardly bent or angled transverse members.

9. A basketball feedback apparatus as claimed in one or more of claims 1-8, characterised in that a large-volume, hollow rotating body (68), the axis of rotation of which extends in parallel to the central, vertical longitudinal plane of the channel (56), is rotatably mounted adjacent to the end of the channel (56) beneath said channel.

10. A basketball feedback apparatus as claimed in claim 9, characterised in that the rotating body (68) is hermetically sealed and is filled with a buoying medium, such as helium.

## Revendications

1. Dispositif de retour pour le basketball avec un dispositif de réception (28), disposé sous le panier, dont l'ouverture d'entrée ballon supérieure est plus grande que celle du panier (34), se rétrécissant vers le bas et présentant une ouverture de sortie de ballon (36) au moins environ égale au diamètre du ballon de basket, sous lequel aboute un organe de guidage (56) allongé, pivotant sur l'axe vertical (54) de l'ouverture de sortie de ballon (36), destiné à l'évacuation environ radiale du ballon de basket, qui aboutit au-dessus de la surface d'installation du dispositif de retour et présente un segment (64) qui s'étend au-delà de l'axe vertical (54), dans le sens opposé à la direction de sortie, caractérisé en ce que l'organe de guidage se présente sous forme de goulotte (56) inclinée vers le bas, obliquement vers l'extérieur, dont la longueur est supérieure à la hauteur de construction du dispositif de retour et s'étend au-delà du dispositif de réception (28), jusqu'à environ dans la zone de délimitation du champ de lancement libre, que l'axe vertical (54) se situe à une distance de la ligne d'aplomb du panier (34) et que le segment s'étendant vers l'arrière au-delà de l'axe vertical (54) se présente sous forme de bras (64) pourvu d'un contre-poids (66) dimensionné de manière que la goulotte (56) est, avec tous les éléments (46, 70, 72) pivotant avec elle, au moins environ équilibrée sur l'axe vertical (54) suivant le point de gravité.

2. Dispositif de retour pour le basketball suivant la revendication 1, caractérisé en ce que le dispositif de réception (28) se présente sous forme d'entonnoir plat dont la hauteur moyenne, mesurée entre le bord supérieur (30) et le bord inférieur (36), est inférieure à la moitié de la largeur ou de la longueur de l'ouverture d'entrée de ballon définie par le bord supérieur (30).

3. Dispositif de retour pour le basketball suivant la revendication 1 ou 2, caractérisé en ce que le bord inférieur (36) du dispositif de réception (28) se trouve loin devant l'extrémité arrière du bord supérieur (30).

4. Dispositif de retour pour le basketball suivant l'une ou plusieurs des revendications 1 à 3, caractérisé en ce qu'au bord inférieur (36) du dispositif de réception (28) aboute, du côté inférieur, un coude (46) à angle inscrit d'environ 90°, dont le diamètre intérieur correspond au diamètre du ballon de basket, que la goulotte (56) est reliée de manière rigide au coude (46) et raccordée à l'extrémité de sortie de celui-ci et que l'extrémité d'entrée verticale du coude (46) est placée dans un corps de palier (40, 44), de manière rotative sur l'axe vertical (54).

5. Dispositif de retour pour le basketball suivant l'une ou plusieurs des revendications 1 à 4, caractérisé en ce que la goulotte (54) se compose d'au moins deux segments (58, 60) extensibles de manière téléscopique.

6. Dispositif de retour pour le basketball suivant l'une ou plusieurs des revendications 1 à 5, caractérisé en ce que le bord supérieur (30) du dispositif de réception (28) est limité par un plan tombant obliquement vers l'avant.

7. Dispositif de retour pour le basketball suivant l'une ou plusieurs des revendications 1 à 6, caractérisé en ce qu'il présente un cadre (10) mobile, environ en forme de "C" _ vu de côté _, ouvert à l'avant et sur les côtés, sur lequel s'appuient des étrésillons (18, 20) dirigées obliquement vers le haut et vers l'extérieur, auxquels est accroché un filet tendu rigidement, en forme d'entonnoir, formant de dispositif de réception (28).

8. Dispositif de retour pour le basketball suivant l'une ou plusieurs des revendications 1 à 7, caractérisé en ce que la goulotte (56) présente deux tubes disposée à une distance égale inférieure au diamètre du ballon de basket, reliés l'un à l'autre par des éléments transversaux recourbés ou à angle vers le bas.

9. Dispositif de retour pour le basketball suivant l'une ou plusieurs des revendications 1 à 8, caractérisé en ce que près de l'extrémité de la goulotte (56), au-dessous de celle-ci, est placé, de manière rotative, un corps rotatif creux (68) à axe de rotation situé parallèlement au plan longitudinal vertical central de la goulotte (56).

10. Dispositif de retour pour le basketball suivant la revendication 9, caractérisé en ce que le corps rotatif (68) est hermétiquement fermé et rempli d'un fluide d'acension, tel que de l'hélium.
